# EUROPÄISCHE PATENTSCHRIFT

(11) **EP 1 088 191 B1**
(45) Veröffentlichungstag und Bekanntmachung des Hinweises auf die Patenterteilung: **12.04.2006**
(21) Anmeldenummer: 99908928.7
(22) Anmeldetag: 19.02.1999
(51) Int. Cl.: F25D 3/12

(54) **BEFÜLL- UND ENTNAHMEMODUL FÜR EIN KÜHLMODUL UND VERFAHREN ZUM BEFÜLLEN EINES KÜHLMODULS**
FILL AND BLEED MODULE FOR A REFRIGERATING MODULE AND A METHOD FOR FILLING A REFRIGERATING MODULE
MODULE DE REMPLISSAGE ET DE PRELEVEMENT POUR MODULE DE REFROIDISSEMENT ET PROCEDE POUR REMPLIR UN MODULE DE REFROIDISSEMENT

(30) Priorität: 27.02.1998 DE 19808267
(43) Veröffentlichungstag der Anmeldung: 04.04.2001
(73) Patentinhaber: Messer France S.A., 93206 Saint Denis Cedex (FR)
(72) Erfinder: BEAUGE, Claude, F-95610 Eragny-sur-Oise (FR); HENRY, Christophe, F-92800 Puteaux (FR)
(74) Vertreter: Münzel, Joachim R.
(86) Internationale Anmeldenummer: PCT/EP1999/001072
(87) Internationale Veröffentlichungsnummer: WO 1999/043996

(56) Entgegenhaltungen:
- EP-A- 0 745 816
- US-A- 5 511 379
- US-A- 5 657 642

## Beschreibung

Die Erfindung betrifft eine Anordnung mit einem Befüll- und Entnahmemodul für Kohlendioxid, einem Kühlbehälter und mit einem dem Kühlbehälter zugeordneten Kühlmodul und ein Verfahren zum Befüllen eines einer derartigen Anordnung zugeordneten Kühlmoduls sowie deren Verwendung.

Methoden, die das Verderben von Lebensmitteln hinauszögem, wurden von je her entwickelt. Mit dem durch die technische Entwicklung möglich gewordenen Kühlverfahren, lassen sich die meisten Lebensmittel im verarbeiteten Zustand konservieren. Denn mit sinkender Temperatur verlangsamen sich physikalische, chemische, mikrobielle und enzymatische Reaktionen.

Insbesondere bei der Versorgung von Fluggästen werden an ein Kalthalten von Fertigmenüs relativ hohe Anforderungen gestellt. Zur Einhaltung der geforderten hygienischen Qualitätsstandards (zum Beispiel: Agreement on the international carriage of perishable foodstuffs and on the special equipment to be used for such carriage, Economic Commission for Europe, Inland Transport Committee, 1991) müssen bestimmte Fertigmenüs während der Lagerung und des Transports auf eine bestimmte Temperatur kaltgehalten werden. So liefern die Caterer für die Bordverpflegung in Flugzeugen die Speisen zum Beispiel nur aus, wenn diese eine Kemtemperatur von höchstens +8 °C haben. Um diese Standards einhalten zu können, wurden verschiedene Verfahren entwickelt (Gas aktuell, Heft 44, Seite 39, Messer Griesheim GmbH, 1993).

Bei dem Snow-Shooting-System von MG Gas Products wird jede einzelne Etage des Transportbehälters automatisch mit -78,9 °C kaltem Kohlendioxid-Schnee abgekühlt (Gas aktuell, Heft 44, Seite 39, Messer Griesheim GmbH,1993).

Aus der GB 9216578.6 ist ein System zum Kühlen von Lebensmitteln bekannt geworden, bei dem ein Strahl von Kohlendioxid-Gas und darin enthaltenen Kohlendioxid-Schnee über die Lebensmittel geleitet wird. Die Lebensmittel sind in einem Kühlbehälter gelagert, der nach dieser Behandlung verschlossen wird.

In der GB 9318715.1 ist ein Verfahren zum Kühlen von Lebensmitteln, insbesondere von Lebensmitteln für Fluggäste, beschrieben. Der Kohlendioxid-Schnee wird hier über mehrere Stutzen den einzelnen Räumen innerhalb eines Kühlbehälters zur Lagerung von Lebensmitteln zugeführt.

Es ist bekannt, Trockeneis für Kühlzwecke zu verwenden. In der DE 29 29 666 A1 ist die Ausbildung einer Schublade zur Aufnahme von Trockeneis zur Anordnung in einem zum Transport von Speisen und Getränken in der Passagierluftfahrt vorgesehenen Kühlbehälter beschrieben, in dem zumindest eine Schublade im oberen Behälterraum vorgesehen ist.

Aus der FR 96 09 850 ist ein Kühlmodul bekannt, welches schubladenähnlich ausgebildet ist und in einen Kühlbehälter eingeschoben werden kann, wobei das Kühlmodul eine gasdurchlässige Wandung, eine Einlaßöffnung und eine Auslaßöffnung aufweist, wodurch durch die Einlaßöffnung flüssiges Kohlendioxid zugeführt werden kann und durch die Auslaßöffnung gasförmiges Kohlendioxid entweichen kann.

In der US-A 5,657,643 sind eine Vorrichtung und ein Verfahren zum Kühlen von Lebensmitteln in einem Behälter beschrieben. Die Vorrichtung ist zwischen einer Ruhestellung und einer Arbeitsstellung bewegbar. In ihrer Arbeitsstellung ist die Vorrichtung an einer Öffnung des Behälters angeflanscht. Die Vorrichtung umfaßt eine Zuführleitung für flüssiges CO₂, die mit einer Düse verbunden ist, die in den Behälter hineinragt. Außerdem umfaßt die Vorrichtung eine Rückleitung für gasförmiges CO₂, die mit einem Gebläse verbunden ist und die in einen Vorratstank zurückführt. Über die Zuführleitung wird flüssiges CO₂ in den Behälter eingedüst, so daß sich CO₂-Schnee und gleichzeitig CO₂-Gas bilden. Das CO₂₋Gas wird abgesaugt und gelangt über die Rückleitung wieder in den Vorratstank.

Aus der US 5 511 379 A ist eine Anordnung zum Kühlen von Lebensmitteln mit einem Kühlmodul und einem an das Kühlmodul koppelbaren Füllmodul bekannt. Durch das Füllmodul wird flüssiges Kohlendioxid in das Kühlmodul eingeleitet und dort unter Bildung von Kohlendioxidschnee und Kohlendioxidgas entspannt. Die Abführung des bei der Befüllung erzeugten gasförmigen Kohlendioxids erfolgt in der Weise, dass das Kohlendioxid aus einer Öffnung aus dem Kühlmodul in den Kühlcontainer hinein geleitet wird, um diesen abzukühlen. Mittels einer Haubenkonstruktion, die um den Container herum angelegt wird, kann das aus dem Kühlcontainer entweichende Gas aufgefangen und über einer Absaugeinrichtung abgeführt werden. Nachteilig bei diesem Gegenstand ist, dass die Haubenkonstruktion sehr aufwendig im Aufbau und schwerfällig zu bedienen ist. Insbesondere muss vor jedem Befüllen eines Kühlmoduls die Haubenkonstruktion sehr sorgfältig an den Kühlcontainer angelegt werden, um ein Entweichen des Kohlendioxids in den Umgebungsbereich und damit eine Gefährdung des Bedienpersonals zu verhindern.

Die Aufgabe der vorliegenden Erfindung ist es, eine Anordnung mit einem Befüll-und Entnahmemodul für Kohlendioxid in ein einem Kühlbehälter zugeordneten Kühlmodul sowie ein Verfahren zum Befüllen eines einem Kühlbehälter zugeordneten Kühlmoduls zu schaffen, mit denen ein möglichst effizientes und sicheres Einbringen des Kohlendioxids in das Kühlmodul möglich wird.

Diese Aufgabe wird erfindungsgemäß bei einer Anordnung mit einem Befüll- und Entnahmemodul für Kohlendioxid, einem Kühlbehälter und mit einem dem Kühlbehälter zugeordneten Kühlmodul, wobei dem Befüll- und Entnahmemodul Mittel zum Zuführen des festen Kohlendioxids in das Kühlmodul zugeordnet sind, die ein mit einer Einlassöffnung des Kühlmoduls verbindbares Ende aufweisen, dadurch gelöst, dass dem Befüll- und Entnahmemodul eine Abführöffnung und eine daran anschließende Abführleitung zum Abführen des im wesentlichen gasförmigen Kohlendioxids aus dem Kühlmodul zugeordnet sind, wobei die Abführleitung ein an eine Auslassöffnung des Kühlmoduls luftdicht verbindbares Ende aufweist, und dass die Mittel zum Zuführen des Kohlendioxids, die Abführöffnung und die Abführleitung einem gemeinsamen Gehäuse zugeordnet sind.

Unter dem Begriff "festes Kohlendioxid", welches dem Kühlmodul zugeführt wird, ist hier Kohlendioxid in fester Form, beispielsweise in stückiger, kömiger oder schneeförmiger Form, zu verstehen, der eine Restmenge von Kohlendioxid in anderer Form, insbesondere gasförmiges Kohlendioxid, enthalten kann. Mit dem Begriff " im wesentlichen gasförmiges Kohlendioxid " ist gasförmiges Kohlendioxid gemeint, welches geringe Restmengen an flüssigem oder festem Kohlendioxid enthalten kann. Unter dem Begriff "Kühlbehälter", sind alle denkbaren Arten von zumindest teilweise geschlossenen Behältern zu verstehen, zum Beispiel Container, Schränke, Transportkarren (Trolleys) oder Transportwagen, die in der Regel eine thermisch isolierende Wandung aufweisen und worin temperaturempfindliche Produkte gelagert oder transportiert werden können unter Aufrechterhaltung einer bestimmten Temperatur für eine bestimmte Zeitdauer. Das Befüll- und Entnahmemodul ist sehr bedienungsfreundlich und relativ sicher. Denn es kann vorteilhaft mit nur einer Hand bedient werden und gleichzeitig ist die Zufuhr von Kohlendioxid und Abfuhr des im wesentlichen gasförmigen Kohlendioxids sichergestellt, wobei das im wesentlichen gasförmige Kohlendioxid vorzugsweise nicht an die das Befüll- und Entnahmemodul sowie das zu füllende Kühlmodul umgebende Luft abgeführt wird. Das Kühlmodul ist vorzugsweise aus dem Kühlbehälter entnehmbar, so daß dem Kühlmodul mit Hilfe des Befüll- und Entnahmemoduls auch außerhalb des Kühlbehälters Kohlendioxid zugeführt werden kann.

Wird dem Kühlmodul körniges, stückiges oder schneeförmiges, festes Kohlendioxid zugeführt, so kann dabei mitgeführtes oder entstehendes, im wesentlichen gasförmiges Kohlendioxid über das Befüll- und Entnahmemodul entweichen, so daß im wesentlichen die gesamte Menge an zugeführtem festen Kohlendioxid im Kühlmodul verbleibt und für Kühlzwecke zur Verfügung steht.

Nach der Erfindung weisen die Mittel zum Zuführen des festen Kohlendioxids in das Kühlmodul mindestens ein über die Stirnseite des Befüll- und Entnahmemoduls vorspringendes Injektionsrohr für flüssiges Kohlendioxid auf und die Mittel zum Abführen des im wesentlichen gasförmigen Kohlendioxids aus dem Kühlmodul weisen mindestens eine Abführöffnung auf. Das Injektionsrohr ist vorteilhaft aus einem metallischen Werkstoff, zum Beispiel Kupfer oder Edelstahl, hergestellt und die Ausströmöffnung für das Kohlendioxid in dem Injektionsrohr wird entsprechend dem gewünschten Kohlendioxid-Volumenstrom gewählt.

Unter dem Begriff "Injektionsrohr" sind hier alle denkbaren Arten von Injektionseinrichtungen, zum Beispiel Düsen und Lanzen, zu verstehen, die geeignet sind, flüssigen Kohlendioxid in das Kühlmodul einzubringen.

Vorteilhaft ist die Befüll- und Entnahmemodul so ausgebildet, daß das Zuführen des festen Kohlendioxids in das Kühlmodul und das Abführen des im wesentlichen gasförmigen Kohlendioxids aus dem Kühlmodul im wesentlichen gleichzeitig erfolgt.

Erfindungsgemäß stehen die Mittel zum Abführen des im wesentlichen gasförmigen Kohlendioxids aus dem Kühlmodul in Verbindung mit einer Vorrichtung zum Absaugen des im wesentlichen gasförmigen Kohlendioxids aus dem Kühlmodul. Als Vorrichtung zum Absaugen wird zum Beispiel ein Abzugsgebläse eingesetzt. Durch eine geeignete Ausgestaltung oder Regelung der Vorrichtung zum Absaugen, zum Beispiel durch einen angepaßten Öffnungsquerschnitt der Abführöffnung und/oder Regelung des Abzugsgebläses, und durch einen daran angepaßten Volumenstrom an zugeführtem Kohlendioxid, zum Beispiel durch entsprechende Ausgestaltung des Injektionsrohrs, kann das im wesentlichen gasförmige Kohlendioxid aus dem Kühlmodul fast vollständig abgeführt werden, ohne dabei an die Umgebungsluft zu gelangen.

Das abgesaugte Kohlendioxid kann ins Freie geleitet werden oder einer weiteren Verwendung, zum Beispiel einer Inertisierung oder einer Kühlung, zugeführt werden. Besonders vorteilhaft kann das gasförmige Kohlendioxid einem Wärmetauscher zugeführt werden, mit dessen Hilfe das vorzugsweise flüssige Kohlendioxid vorgekühlt wird. Durch Einsatz des abgesaugten gasförmigen Kohlendioxids mit einer Temperatur von vorzugsweise -50°C bis -55 °C wird so vorteilhaft eine Temperaturerniedrigung des flüssigen Kohlendioxids von einer Temperatur von ca. -20 °C auf eine Temperatur von ca. -27 °C erreicht, wodurch die Effizienz des Einbringens des Kohlendioxids erhöht wird. Bei Zuführung von schneeförmigem Kohlendioxid führt dies beispielsweise zu einer Erhöhung der Rate der Kohlendioxid-Schneebildung um ca. 5%.

Das beim Befüllen des Kühlmoduls entstandene gasförmige Kohlendioxid kann ebenso luftdicht aufgefangen werden und anschließend einem Verflüssigungs-oder Rückführungssystem zugeleitet werden.

Es ist vorgesehen, daß die Mittel zum Zuführen des festen Kohlendioxids in das Kühlmodul eine Zuführleitung aufweisen, welche mit einer Quelle für unter Druck stehendes flüssiges Kohlendioxid verbunden ist.

Erfindungsgemäß ist das Befüll- und Entnahmemodul eine Vorrichtung zur Steuerung der Befüllmenge zugeordnet, welche eine Absperreinrichtung und einen in Wirkverbindung mit der Absperreinrichtung stehenden Zeitgeber aufweist, mit dessen Hilfe die Zeitdauer der Zufuhr des Kohlendioxids in das Kühlmodul gesteuert wird, um dem Kühlmodul differierende Mengen an festem Kohlendioxid zuzuführen und so eine zeitlich gewünschte Kältekonservierung der Stoffe innerhalb des Kühlbehälters einzustellen. Als Absperreinrichtung wird beispielsweise ein Ventil oder ein Schieber, vorzugsweise ein Schieber eingesetzt.

Es ist vorgesehen, daß die Befüll- und Entnahmemodul eine Einrichtung aufweist, um das Befüll- und Entnahmemodul beim Betrieb an das Kühlmodul zu koppeln.

Vorzugsweise weisen die Mittel zum Zuführen des festen Kohlendioxids in das Kühlmodul im Bereich seines mit der Einlaßöffnung des Kühlmoduls verbindbaren Endes eine magnetische oder elektromagnetische Einrichtung auf, die beim Betrieb des Befüll- und Entnahmemoduls mit einer entsprechenden magnetischen oder elektromagnetischen Einrichtung im Bereich der Einlaßöffnung des Kühlmoduls in Wirkverbindung steht. Zum Beispiel ist um das Injektionsrohr eine elektromagnetische Spule angeordnet und das Kühlmodul weist eine Stahlscheibe auf, die um die Befüllöffnung des Kühlmoduls angeordnet ist. Auf das Injektionsrohr wirkt in Bezug zum Kühlmodul eine magnetische Anziehungskraft, wodurch das Befull- und Entnahmemodul an das Künimodul gekoppelt ist. Diese Kopplung hat den Vorteil, daß die Gefahr des Anhaftens oder Verklebens bei der relativ niedrigen Temperatur (ca. -78 °C für Kohlendioxid-Schnee) minimiert wird. Die Stahlscheibe ist aus einem Material gefertigt, welches magnetisch oder magnetisierbar ist, beispielsweise ein Chrom-oder Nickelstahl.

Dem Befüll- und Entnahmemodul für Kohlendioxid ist gemäß der Erfindung ein Kühlmodul zugeordnet, welches lösbar mit dem Kühlbehälter verbunden ist und Einrichtungen aufweist, welche in Wirkverbindung mit entsprechenden Einrichtungen des Kühlbehälters stehen und ein Einschieben und eine Lagerung des Kühlmoduls in dem Kühlbehälters zu ermöglichen.

Das Aufnahmevolumen des Kühlmoduls beträgt vorzugsweise 1000 g bis 3000 g an Kohlendioxid-Schnee. Es können vorteilhaft differierende Menge an Kohldioxid-Schnee in das Kühlmodul eingefüllt werden. Die Menge an einzufüllendem Kohldioxid-Schnee ist von einer Vielzahl von Parametern abhängig, zum Beispiel abhängig von der Außentemperatur, der einzuhaltenden Temperatur im Kühlbehälter, der Anfangstemperatur des Kühlbehälters, dem im Kühlbehälter befindlichen Produkttyp, der Dauer der Kühlhaltung, der Transportweise und/oder der Art und Größe des Kühlbehälters. Beispielsweise werden für Schiffstanke sehr große Mengen benötigt und bei Kühlbehältern für Impfstoffe oder für bestimmte Trolleys sind nur relativ geringe Menge (bis zu wenigen Gramm) an Kohldioxid-Schnee notwendig.

Die der Erfindung zugrunde liegende Aufgabe wird ferner durch ein Verfahren zum Befüllen des Kühlmoduls einer Anordnung nach einem der Ansprüche 1 bis 9 gelöst, bei dem das Kühlmodul an das Befüll- und Entnahmemodul gekoppelt wird und anschließend mit Hilfe von den dem Befüll- und Entnahmemodul zugeordneten Mitteln aus dem Befüll- und Entnahmemodul dem Kühlmodul festes Kohlendioxid zugeführt wird und gleichzeitig im wesentlichen gasförmiges Kohlendioxid aus dem Kühlmodul in das Befüll- und Entnahmemodul abgeführt wird und nicht in die Umgebungsluft entweicht.

Nach der Erfindung wird durch das an das Kühlmodul gekoppelte Befüll- und Entnahmemodul dem Kühlmodul festes Kohlendioxid zugeführt durch Einbringen von flüssigem Kohlendioxid in das Kühlmodul, wobei das flüssige Kohlendioxid durch dessen Ausdehnung und Verdampfung in dem Kühlmodul zumindest zum großen Teil in festes Kohlendioxid, vorzugsweise schneeförmiges Kohlendioxid, übergeht. Kohlendioxid-Schnee weist eine relativ lose Anordnung auf und damit eine wesentlich höhere Oberfläche gegenüber massiven Platten aus festem Kohlendioxid (Trockeneisplatten). Damit ist die sublimierte Menge an kaltem Kohlendioxid-Gas wesentlich größer. Der Kohlendioxid-Schnee ist von atmosphärischer Luft umgeben. Infolge der höheren Dichte des Kohlendioxid-Gases ergibt sich ein abwärts strebender Kohlendioxid-Gasstrom, welcher aus dem Kühlmodul, welches aus einem genügend porösen Material besteht, in das Innere des Kühlbehälters, worin sich die zu kühlenden Stoffen befinden, entweichen kann und so die darin befindlichen Stoffe kühlt. Der Anteil an Kohlendioxid des Luft-Kohlendioxid-Gemisches in dem Kühlbehälter vergrößert sich bei fortlaufender Sublimation des festen Kohlendioxids bis zu einer Temperatur von ca. - 78,9 ° C, der Temperatur des reinen, kalten Kohlendioxid-Gases.

Vorteilhaft wird während des Befüllens des Kühlmoduls mit festem Kohlendioxid das im wesentlichen gasförmige Kohlendioxid aus dem Kühlmodul abgesaugt.

Nach der Erfindung werden die Absaugung des im wesentlichen gasförmigen Kohlendioxids aus dem Kühlmodul und die Zufuhr des Kohlendioxids so gesteuert, daß der Druck innerhalb des Kühlmoduls während der Kohlendioxid-Zufuhr im wesentlichen gleich bleibt und in etwa dem Atmosphärendruck (ca. 1 bar) entspricht.

Erfindungsgemäß wird die Zeitdauer der Zufuhr des Kohlendioxids in das Kühlmodul durch das Befüll- und Entnahmemodul gesteuert, um dem Kühlmodul differierende Mengen an festem Kohlendioxid zuzuführen und so eine zeitlich gewünschte Kältekonservierung der Stoffe innerhalb des Kühlbehälters einzustellen.

Es ist nach der Erfindung vorgesehen, daß das im wesentlichen gasförmige Kohlendioxid aus dem Kühlmodul verwendet wird, um das flüssige Kohlendioxid vorzukühlen, wobei das im wesentlichen gasförmige Kohlendioxid zur Vorkühlung vorzugsweise eine Temperatur zwischen -55 bis -50°C aufweist.

Das erfindungsgemäße Befüll-und Entnahmemoduls und Verfahren wird vorteilhaft zur zeitlich begrenzten Kältekonservierung von temperaturempfindlichen Stoffen, vorzugsweise zur Kühlung von Lebensmitteln, verwendet.

Darüber hinaus können mit der Vorrichtung und dem Verfahren nach der Erfindung Produkte vorgekühlt und/oder eingefroren werden. Damit wird ein vorteilhafter Einsatz bei der Lagerung von Frischprodukten, zum Oxidationsschutz und zur Haltbarkeitsverlängerung der Frischware möglich.

In der vorstehenden Beschreibung der Erfindung wurde als Kältemedium Kohlendioxid vorzugsweise in Form von Kohlendioxid-Schnee beschrieben. Neben diesem Kältemedium sind andere geeignete Kältemedien, insbesondere andere tiefkalt verflüssigte Gase, erfindungsgemäß einsetzbar.

Die Erfindung ist beispielhaft anhand von Zeichnungen (Fig. 1, Fig. 2, Fig. 3, Fig. 4 und Fig. 5) dargestellt.

Es zeigen:
- Fig. 1: eine perspektivische Darstellung einer Vorrichtung für das Füllen des Kuhlmoduls eines Kühlbehälters,
- Fig. 2: eine perspektivische Ansicht des Befüll- und Entnahmemoduls,
- Fig. 3 und 4: zwei Schnitte durch einen Teil des Befüll- und Entnahmemoduls mit daran gekoppeltem Kühlmodul in einem Kühlbehälter und
- Fig. 5: eine Draufsicht auf das Befüll- und Entnahmemoduls.

In Fig. 1 ist eine Anlage zum Füllen eines Kühlmoduls 1 eines Kühlbehälters 2 mit Hilfe eines Befüll- und Entnahmemoduls 3 dargestellt. Das Kühlmodul 1 weist eine Einlaßöffnung 4 für flüssiges Kohlendioxid auf, welches über ein Injektionsrohr 5 des Befüll- und Entnahmemoduls 3 zugeführt wird. Das entstehende im wesentlichen gasförmige Kohlendioxid wird aus dem Kühlmodul 1 über eine Auslaßöffnung 6 und einer Abführöffnung 7 des Befüll- und Entnahmemoduls 3 und daran anschließende Abführleitung 8 abgeführt. Flüssiges Kohlendioxid wird dem Befüll- und Entnahmemoduls 3 über eine Zuführleitung 9 zugeführt. Das Befüll- und Entnahmemoduls 3 sowie die Abführleitung 8 und Zuführleitung 9 sind an einem Arm 10 über ein Verbindungselement 11 so befestigt, daß eine einhändige Bedienung des Befüll- und Entnahmemoduls 3 mit Hilfe des Handgriffs 12 möglich ist. Die Zufuhr des flüssigen Kohlendioxids wird über eine Steuerungseinheit 13 geregelt, wobei am Befüll- und Entnahmemodul 3 Einstellvorrichtungen 14 angeordnet sind, um die Menge an zuzuführendem flüssigen Kohlendioxid einzustellen.

In Fig. 2 ist das Befüll- und Entnahmemodul 3 näher dargestellt. Das Befüll- und Entnahmemodul 3 weist ein über die Stirnseite 17 des Befüll- und Entnahmemoduls 3 vorspringendes Injektionsrohr 5 für flüssiges Kohlendioxid, eine Abführöffnung 7 für im wesentlichen gasförmiges Kohlendioxid, eine Zuführleitung 8 und eine Abführleitung 9 auf, die an einem gemeinsamen Gehäuse 15 angeordnet sind. Eine Bedienung des Befüll- und Entnahmemoduls 3 ist mit nur einer Hand 16 mit Hilfe des Handgriffs 12 möglich. Zur Abführung des im wesentlichen gasförmigen Kohlendioxids ist ein über die Stirnseite 17 des Befüll- und Entnahmemoduls 3 vorspringender Kanalabschnitt 18 am Befüll- und Entnahmemodul 3 angeordnet, welcher mit der Auslaßöffnung 6 des Kühlmoduls 1 verbunden werden kann. Innerhalb des Kanalabschnitts 18 ist ein Zentrierteil 19 angeordnet. Das Zentrierteil 19 dient dazu, die Abführöffnung 7 des Befüll- und Entnahmemoduls 3 mit der Asuslaßöffnung 6 des Kühlmoduls 1 in Übereinstimmung zu bringen. Das Injektionsrohr 5 ist mit der Einlaßöffnung 4 für flüssiges Kohlendioxid verbindbar. Um das Injektionsrohr 5 ist eine Spule eines Elektromagneten 20 angeordnet. Die Spule 20 ist innen hohl. In dem Hohlraum ist die Zuführleitung 8 angeordnet. Der Spule 20 ist ein Detektor 21 zugeordnet, um die Funktion der Spule 20 zu detektieren. An der Spule 20 ist das Injektionsrohr 5 angeordnet und befestigt. Das Befüll- und Entnahmemodul 3 kann darüber hinaus eine in das Befüll- und Entnahmemodul 3 integriert angeordnete Einstellvorrichtungen 14 aufweisen. Mit deren Hilfe kann zum Beispiel die Temperatur der Umgebungsluft des Kühlbehälters oder die im Kühlbehälter nötige Temperatur über eine Temperatur-Einstell- und Anzeigevorrichtung 22 eingestellt werden und/oder die gewünschte Kühlzeit für den gegebenen Kühlbehälter kann durch eine Zeit-Einstell- und Anzeigevorrichtung 23 vorgewählt werden. Aufgrund dieser Werte für Temperatur und Zeit wird die entsprechende Menge an zuzuführendem flüssigen Kohlendioxid eingestellt und geregelt.

Die Zufuhr von flüssigem Kohlendioxid kann beispielsweise mit Hilfe einer zu- und abschaltbaren Förderpumpe und mit Hilfe eines Magnetventils oder Schiebers für das flüssige Kohlendioxid geregelt werden. Andere Steuerungsmöglichkeiten sind ebenso denkbar und durch die Erfindung nicht ausgeschlossen. Die Zuführung des Kohlendioxides erfolgt vorzugsweise durch Betätigen einer Betätigungseinrichtung 24, die zum Beispiel an einem Handgriff 25 angeordnet ist. In Verbindung mit einer entsprechenden Auslegung des Injektionsrohrs 5 kann so eine speziell gewünschte Menge an Kohlendioxid aus dem Befüll- und Entnahmemoduls 3 dem Kühlmodul 1 zugeführt werden.

In Fig. 3 ist ein Schnitt durch das Injektionsrohr 5 des Befüll- und Entnahmemoduls 3 mit der elekromagnetischen Spule 20 und durch den oberen Teil des Kühlbehälters 2 mit Kühlmodul 1 dargestellt. Das Injektionsrohr 5 ist gekoppelt an eine Durchführung 26 mit einer magnetisierbaren Stahlscheibe 27 des Kühlmoduls 1. Das Kühlmodul 1 besitzt eine gasdurchlässige Wand 28 und ist innerhalb eines Kühlbehälters 2 mit thermisch isolierender Wand 29 angeordnet.

In Fig. 4 ist ein Schnitt durch den Kanalabschnitt 18 des Befüll- und Entnahmemoduls 3 und durch den oberen Teil des Kühlbehälters 2 mit Kühlmodul 1 dargestellt, wobei der Kanalabschnitt 18 gekoppelt ist an eine Durchführung 30 mit Auslaßöffnung 6 des Kühlmoduls 1. Das im wesentlichen gasförmige Kohlendioxid wird durch die gasdurchlässige Wand 28, die Auslaßöffnung 6, den Kanalabschnitt 18 und über Abführleitung 9 (hier nicht dargestellt) weggeführt.

In Fig. 5 ist ein Schnitt durch das Befüll- und Entnahmemoduls 3 mit der elekromagnetischen Spule 20 dargestellt. Das Injektionsrohr 5 ist als Düse ausgebildet und wird hier über eine Schraubverbindung 31 an dem Befüll- und Entnahmemoduls 3 befestigt. Durch die Betätigungseinrichtung 24 am Handgriff 25 (hier nicht dargestellt) wird die Absperreinrichtung 32, beispielsweise ein Absperrschieber oder ein Ventil, betätigt. Das Injektionsrohr 5 mit Zuführleitung 8 und die Abführöffnung 7 mit Abführleitung 9 sind an einem gemeinsamen Gehäuse 15 angeordnet.

Nach der Erfindung ist es vorgesehen, daß die Injektion nur dann erfolgen kann, wenn eine sichere Verbindung zwischen Befüll- und Entnahmemoduls 3 und dem Kühlmodul 1 hergestellt ist. Daher ist es vorgesehen, daß beispielsweise die Betätigungseinrichtung 24 nur dann die Absperreinrichtung 32 öffnen kann, wenn durch einen entsprechenden Sensor 21, welcher zum Beispiel das Vorhandensein eines geschlossenen Magnetfeldes detektiert, die ordnungsgemäße Funktion des Elektromagneten angezeigt wird. Vorzugsweise wird daruber hinaus auch die Absaugung, zum Beispiel die ordnungsgemäße Funktion einer Absaugpumpe, als zweite, zusätzliche Voraussetzung für die mögliche Betätigung der Betätigungseinrichtung 24 verwendet. Durch diese Ausgestaltungen wird einerseits die Sicherheit für das Bedienungspersonal erhöht und auf der anderen Seite die Umweltverträglichkeit sichergestellt.

## Patentansprüche

1. Anordnung mit einem Befüll- und Entnahmemodul (3) für Kohlendioxid, einem Kühlbehälter (2) und mit einem dem Kühlbehälter (2) zugeordneten Kühlmodul (1), wobei dem Befüll- und Entnahmemodul (3) Mittel (5,9) zum Zuführen des festen Kohlendioxids in das Kühlmodul (1) zugeordnet sind, die ein mit einer Einlaßöffnung (4) des Kühlmoduls (1) verbindbares Ende aufweisen, **dadurch gekennzeichnet, dass** dem Befüll- und Entnahmemodul (3) eine Abführöffnung (7) und eine daran anschließende Abführleitung (8) zum Abführen des im wesentlichen gasförmigen Kohlendioxids aus dem Kühlmodul (1) zugeordnet sind, wobei die Abführleitung (8) ein an eine Auslassöffnung (6) des Kühlmoduls (1) luftdicht verbindbares Ende aufweist, und dass die Mittel (5, 9) zum Zuführen des Kohlendioxids, die Abführöffnung (7) und die Abführleitung (8) einem gemeinsamen Gehäuse (33) zugeordnet sind.

2. Anordnung nach Anspruch 1, **dadurch gekennzeichnet, daß** die Mittel (5,9) zum Zuführen des festen Kohlendioxids in das Kühlmodul mindestens ein über die Stirnseite des Befüll- und Entnahmemoduls vorspringendes Injektionsrohr (5) für flüssiges Kohlendioxid aufweisen und die Mittel (7,8) zum Abführen des im wesentlichen gasförmigen Kohlendioxids aus dem Kühlmodul mindestens eine Abführöffnung (7) aufweisen.

3. Anordnung nach einem der vorhergehenden Ansprüche, **dadurch gekennzeichnet, daß** das Befüll- und Entnahmemodul (3) so ausgebildet ist, daß das Zuführen des festen Kohlendioxids in das Kühlmodul (1) und das Abführen des im wesentlichen gasförmigen Kohlendioxids aus dem Kühlmodul (1) im wesentlichen gleichzeitig erfolgt.

4. Anordnung nach einem der vorhergehenden Ansprüche, **dadurch gekennzeichnet, daß** die Mittel (7,8) zum Abführen des im wesentlichen gasförmigen Kohlendioxids aus dem Kühlmodul (1) in Verbindung stehen mit einer Vorrichtung zum Absaugen des im wesentlichen gasförmigen Kohlendioxids aus dem Kühlmodul (1).

5. Anordnung nach einem der vorhergehenden Ansprüche, **dadurch gekennzeichnet, daß** die Mittel (5,9) zum Zuführen des festen Kohlendioxids in das Kühlmodul (1) eine Zufuhrleitung (9) aufweisen, welche mit einer Quelle für unter Druck stehendes flüssiges Kohlendioxid verbunden ist.

6. Anordnung nach einem der vorhergehenden Ansprüche, **dadurch gekennzeichnet, daß** dem Befüll- und Entnahmemodul (3) eine Vorrichtung zur Steuerung der Befüllmenge (14) zugeordnet ist, welche eine Absperreinrichtung (32) und einen in Wirkverbindung mit der Absperreinrichtung (32) stehenden Zeitgeber aufweist, mit dessen Hilfe die Zeitdauer der Zufuhr des Kohlendioxids in das Kühlmodul (1) gesteuert wird, um dem Kühlmodul (1) differierende Mengen an festem Kohlendioxid zuzuführen und so eine zeitlich gewünschte Kältekonservierung der Stoffe innerhalb des Kühlbehälters (2) einzustellen.

7. Anordnung nach einem der vorhergehenden Ansprüche, **dadurch gekennzeichnet, daß** das Befüll- und Entnahmemodul (3) eine Einrichtung (20) aufweist, um das Befüll- und Entnahmemodul (3) beim Betrieb an das Kühlmodul (1) zu koppeln.

8. Anordnung nach Anspruch 8, **dadurch gekennzeichnet, daß** die Mittel (5,9) zum Zuführen des festen Kohlendioxids in das Kühlmodul (1) im Bereich seines mit der Einlaßöffnung (4) des Kühlmoduls (1) verbindbaren Endes eine magnetische oder elektromagnetische Einrichtung (20) aufweisen, die beim Betrieb des Befüll- und Entnahmemoduls (3) mit einer entsprechenden magnetischen oder elektromagnetischen Einrichtung (27) im Bereich der Einlaßöffnung (4) des Kühlmoduls (1) in Wirkverbindung steht.

9. Anordnung nach einem der Ansprüche 1 bis 9, **gekennzeichnet durch** ein Befüll- und Entnahmemodul (3) für Kohlendioxid in ein einem Kühlbehälter (2) zugeordneten Kühlmodul (1), welches lösbar mit dem Kühlbehälter (2) verbunden ist und Einrichtungen aufweist, welche in Wirkverbindung mit entsprechenden Einrichtungen des Kühlbehälters (2) stehen und ein Einschieben und eine Lagerung des Kühlmoduls (1) in dem Kühlbehälters (2) zu ermöglichen.

10. Verfahren zum Befüllen eines Kühlmoduls (1) einer Anordnung nach einem der Ansprüche 1 bis 9,
bei dem das Kühlmodul (1) an das Befüll- und Entnahmemodul (3) gekoppelt wird und anschließend mit Hilfe von den dem Befüll- und Entnahmemodul (3) zugeordneten Mitteln (5,9) aus dem Befüll- und Entnahmemodul (3) dem Kühlmodul (1) festes Kohlendioxid zugeführt wird und gleichzeitig im wesentlichen gasförmiges Kohlendioxid aus dem Kühlmodul (1) in das Befüll-und Entnahmemodul (3) abgeführt wird und nicht in die Umgebungsluft entweicht.

11. Verfahren nach Anspruch 10,
bei dem durch das an das Kühlmodul (1) gekoppelte Befüll- und Entnahmemodul (3) dem Kühlmodul (1) festes Kohlendioxid zugeführt wird durch Einbringen von flüssigem Kohlendioxid in das Kühlmodul (1), wobei das flüssige Kohlendioxid durch dessen Ausdehnung und Verdampfung in dem Kühlmodul zumindest zum großen Teil in festes Kohlendioxid übergeht.

12. Verfahren nach Anspruch 11,
bei dem das flüssige Kohlendioxid zumindest zum großen Teil in schneeförmiges Kohlendioxid übergeht.

13. Verfahren nach einem der Ansprüche 10 bis 12,
bei dem während des Befüllens des Kühlmoduls (1) mit festem Kohlendioxid das im wesentlichen gasförmige Kohlendioxid aus dem Kühlmodul (1) abgesaugt wird.

14. Verfahren nach Anspruch 13,
bei dem die Absaugung des im wesentlichen gasförmigen Kohlendioxids aus dem Kühlmodul (1) und die Zufuhr des Kohlendioxids so gesteuert werden, daß der Druck innerhalb des Kühlmoduls (1) während der Kohlendioxid-Zufuhr im wesentlichen gleich bleibt und in etwa dem Atmosphärendruck (ca. 1 bar) entspricht.

15. Verfahren nach einem der Ansprüche 10 bis 14,
bei dem die Zeitdauer der Zufuhr des Kohlendioxids in das Kühlmodul (1) durch das Befüll- und Entnahmemodul (3) gesteuert wird, um dem Kühlmodul (1) differierende Mengen an festem Kohlendioxid zuzuführen und so eine zeitlich gewünschte Kältekonservierung der Stoffe innerhalb des Kühlbehälters (2) einzustellen.

16. Verfahren nach einem der Ansprüche 10 bis 15,
bei dem das im wesentlichen gasförmige Kohlendioxid aus dem Kühlmodul (1) verwendet wird, um das flüssige Kohlendioxid vorzukühlen.

17. Verfahren nach Anspruch 16,
bei dem das im wesentlichen gasförmige Kohlendioxid zur Vorkühlung eine Temperatur zwischen -55 bis -50°C aufweist.

18. Verwendung einer Anordnung nach einem der Ansprüche 1 bis 9 oder eines Verfahrens nach einem der Ansprüche 10 bis 17 zur zeitlich begrenzten Kältekonservierung von temperaturempfindlichen Stoffen.

19. Verwendung nach Anspruch 18 zur Kühlung von Lebensmitteln.

## Claims

1. Arrangement having a filling and extraction module (3) for carbon dioxide, a refrigerator (2) and having a refrigerating module (1) assigned to the refrigerator (2), said filling and extraction module being assigned means (5, 9) for feeding the solid carbon dioxide into the refrigerating module (1), which have an end which can be connected to an inlet orifice (4) of the refrigerating module (1), **characterized in that** the filling and extraction module (3) is assigned a discharge orifice (7) and an adjoining discharge line (8) for discharging the essentially gaseous carbon dioxide from the refrigerating module (1), the discharge line (8) having an end which can be connected in an airtight manner to an outlet orifice (6) of the refrigerating module (1), and **in that** the means (5, 9) for feeding the carbon dioxide, the discharge orifice (7) and the discharge line (8) are assigned to a common housing (33).

2. Arrangement according to Claim 1, **characterized in that** the means (5, 9) for feeding the solid carbon dioxide into the refrigerating module have at least one injection pipe (5) for liquid carbon dioxide, said injection pipe projecting beyond the end face of the filling and extraction module, and the means (7, 8) for discharging the essentially gaseous carbon dioxide from the refrigerating module have at least one discharge orifice (7).

3. Arrangement according to one of the preceding claims, **characterized in that** the filling and extraction module (3) is designed in such a way that the feed of the solid carbon dioxide into the refrigerating module (1) and the discharge of the essentially gaseous carbon dioxide from the refrigerating module (1) take place essentially simultaneously.

4. Arrangement according to one of the preceding claims, **characterized in that** the means (7, 8) for discharging the essentially gaseous carbon dioxide from the refrigerating module (1) are connected to a device for sucking away the essentially gaseous carbon dioxide from the refrigerating module (1).

5. Arrangement according to one of the preceding claims, **characterized in that** the means (5, 9) for feeding the solid carbon dioxide into the refrigerating module (1) have a feed line (9) which is connected to a source for pressurized liquid carbon dioxide.

6. Arrangement according to one of the preceding claims, **characterized in that** the filling and extraction module (3) is assigned a device for controlling the filling quantity (14), which has a shutoff means (32) and a timer which is operatively connected to the shutoff means (32) and with the aid of which the period of time during which the carbon dioxide is fed into the refrigerating module (1) is controlled, in order to feed different quantities of solid carbon dioxide to the refrigerating module (1) and thus set a desired refrigerating preservation time for the substances inside the refrigerator (2).

7. Arrangement according to one of the preceding claims, **characterized in that** the filling and extraction module (3) has a device (20) for coupling the filling and extraction module (3) to the refrigerating module (1) during operation.

8. Arrangement according to Claim 8, **characterized in that** the means (5, 9) for feeding the solid carbon dioxide into the refrigerating module (1) have, in the region of their end which can be connected to the inlet orifice (4) of the refrigerating module (1), a magnetic or electromagnetic device (20) which, when the filling and extraction module (3) is in operation, is operatively connected to a corresponding magnetic or electromagnetic device (27) in the region of the inlet orifice (4) of the refrigerating module (1) .

9. Arrangement according to one of Claims 1 to 9 **characterized by** a filling and extraction module (3) for carbon dioxide in a refrigerating module (1) assigned to a refrigerator (2), said filling and extracting module being connected releasably to the refrigerator (2) and having devices which are operatively connected to corresponding devices of the refrigerator (2) and make it possible for the refrigerating module (1) to be pushed into the refrigerator (2) and stored therein.

10. Method for filling a refrigerating module (1) of an arrangement according to one of Claims 1 to 9, wherein the refrigerating module (1) is coupled to the filling and extraction module (3) and subsequently solid carbon dioxide is fed from the filling and extraction module (3) to the refrigerating module (1) with the aid of the means (5, 9) assigned to the filling and extraction module (3), and, simultaneously, essentially gaseous carbon dioxide is discharged from the refrigerating module (1) into the filling and extraction module (3) and does not escape into the ambient air.

11. Method according to Claim 10, wherein solid carbon dioxide is fed to the refrigerating module (1) by means of the filling and extraction module (3) coupled to the refrigerating module (1) as a result of the introduction of liquid carbon dioxide into the latter, the liquid carbon dioxide, due to its expansion and evaporation in the refrigerating module, changing, at least to a great extent, into solid carbon dioxide.

12. Method according to Claim 11, wherein the liquid carbon dioxide changes, at least to a great extent, into snowlike carbon dioxide.

13. Method according to one of Claims 10 to 12, wherein the essentially gaseous carbon dioxide is sucked away from the refrigerating module (1) while the refrigerating module (1) is being filled with solid carbon dioxide.

14. Method according to Claim 13, wherein the suckaway of the essentially gaseous carbon dioxide from the refrigerating module (1) and the feed of carbon dioxide are controlled in such a way that the pressure within the refrigerating module (1) during the feed of carbon dioxide remains essentially the same and corresponds approximately to atmospheric pressure (approximately 1 bar).

15. Method according to one of Claims 10 to 14, wherein the period of time during which the carbon dioxide is fed into the refrigerating module (1) is controlled by means of the filling and extraction module (3), in order to feed different quantities of solid carbon dioxide to the refrigerating module (1) and thus set a desired refrigerating preservation time for the substances inside the refrigerator (2).

16. Method according to one of Claims 10 to 15, wherein the essentially gaseous carbon dioxide from the refrigerating module (1) is used in order to precool the liquid carbon dioxide.

17. Method according to Claim 16, wherein the essentially gaseous carbon dioxide has a temperature of between -55 and -50°C for precooling.

18. Use of an arrangement according to one of Claims 1 to 9 or of a method according to one of Claims 10 to 17 for the time-limited refrigerating preservation of thermally sensitive substances.

19. Use according to Claim 18 for the refrigeration of foodstuffs.

## Revendications

1. Dispositif avec un module de remplissage et de prélèvement (3) de dioxyde de carbone, avec un récipient de refroidissement (2) et avec un module de refroidissement (1) associé au récipient de refroidissement (2), dans lequel des moyens (5, 9) pour amener le dioxyde de carbone solide dans le module de refroidissement (1) sont associés au module de remplissage et de prélèvement (3), moyens qui présentent une extrémité pouvant être raccordée à une ouverture d'entrée (4) du module de refroidissement (1), **caractérisé en ce qu'**une ouverture d'évacuation (7) et une conduite d'évacuation (8) raccordée à celle-ci pour évacuer le dioxyde de carbone essentiellement gazeux hors du module de refroidissement (1) sont associées au module de remplissage et de prélèvement (3), dans lequel la conduite d'évacuation (8) présente une extrémité pouvant être raccordée hermétiquement à une ouverture de sortie (6) du module de refroidissement (1), et **en ce que** les moyens (5, 9) pour amener le dioxyde de carbone, l'ouverture d'évacuation (7) et la conduite d'évacuation (8) sont associés à un boîtier commun (33).

2. Dispositif selon la revendication 1, **caractérisé en ce que** les moyens (5, 9) pour amener le dioxyde de carbone solide dans le module de refroidissement comprennent au moins un tube d'injection (5) de dioxyde de carbone liquide saillant au-delà de la face frontale du module de remplissage et de prélèvement et les moyens (7, 8) pour évacuer le dioxyde de carbone essentiellement gazeux hors du module de refroidissement comprennent au moins une ouverture d'évacuation (7).

3. Dispositif selon l'une quelconque des revendications précédentes, **caractérisé en ce que** le module de remplissage et de prélèvement (3) est réalisé de telle façon que l'amenée du dioxyde de carbone solide dans le module de refroidissement (1) et l'évacuation du dioxyde de carbone essentiellement gazeux hors du module de refroidissement (1) sont effectuées sensiblement en même temps.

4. Dispositif selon l'une quelconque des revendications précédentes, **caractérisé en ce que** les moyens (7, 8) pour évacuer le dioxyde de carbone essentiellement gazeux hors du module de refroidissement (1) sont en communication avec un dispositif pour aspirer le dioxyde de carbone essentiellement gazeux hors du module de refroidissement (1).

5. Dispositif selon l'une quelconque des revendications précédentes, **caractérisé en ce que** les moyens (5, 9) pour amener le dioxyde de carbone solide dans le module de refroidissement (1) présentent une conduite d'amenée (9), qui est raccordée à une source de dioxyde de carbone liquide sous pression.

6. Dispositif selon l'une quelconque des revendications précédentes, **caractérisé en ce qu'**un dispositif pour commander la quantité de remplissage (14) est associé au module de remplissage et de prélèvement (3), ce dispositif comprenant un dispositif d'arrêt (32) et une horloge en communication active avec le dispositif d'arrêt (32), à l'aide de laquelle on commande la durée d'amenée du dioxyde de carbone dans le module de refroidissement (1), pour amener au module de refroidissement (1) des quantités variables de dioxyde de carbone solide et régler ainsi une conservation au froid d'une durée désirée des substances placées à l'intérieur du récipient de refroidissement (2).

7. Dispositif selon l'une quelconque des revendications précédentes, **caractérisé en ce que** le module de remplissage et de prélèvement (3) comporte un dispositif (20) pour coupler le module de remplissage et de prélèvement (3) au module de refroidissement (1) pendant le fonctionnement.

8. Dispositif selon la revendication 8, **caractérisé en ce que** les moyens (5, 9) pour amener le dioxyde de carbone solide dans le module de refroidissement (1) comprennent, dans la région de son extrémité pouvant être raccordée à l'ouverture d'entrée (4) du module de refroidissement (1), un dispositif magnétique ou électromagnétique (20), qui est en communication active avec un dispositif magnétique ou électromagnétique correspondant (27) dans la région de l'ouverture d'entrée (4) du module de refroidissement (1) pendant le fonctionnement du module de remplissage et de prélèvement (3).

9. Dispositif selon l'une quelconque des revendications 1 à 9, **caractérisé par** un module de remplissage et de prélèvement (3) de dioxyde de carbone dans un module de refroidissement (1) associé à un récipient de refroidissement (2), qui est raccordé de façon séparable au récipient de refroidissement (2) et qui présente des dispositifs qui sont en communication active avec des dispositifs correspondants du récipient de refroidissement (2) pour permettre une insertion et un appui du module de refroidissement (1) dans le récipient de refroidissement (2).

10. Procédé pour le remplissage d'un module de refroidissement (1) d'un dispositif selon l'une quelconque des revendications 1 à 9, dans lequel on couple le module de refroidissement (1) au module de remplissage et de prélèvement (3) et ensuite on amène du dioxyde de carbone solide au module de refroidissement (1) à partir du module de remplissage et de prélèvement (3) à l'aide de moyens (5, 9) associés au module de remplissage et de prélèvement (3), et on évacue en même temps du dioxyde de carbone essentiellement gazeux hors du module de refroidissement (1) dans le module de remplissage et de prélèvement (3) et on ne le rejette pas dans l'air ambiant.

11. Procédé selon la revendication 10, dans lequel on amène du dioxyde de carbone solide au module de refroidissement (1) à travers le module de remplissage et de prélèvement (3) couplé au module de refroidissement (1) en introduisant du dioxyde de carbone liquide dans le module de refroidissement (1), le dioxyde de carbone liquide se transformant au moins pour la plus grande partie en dioxyde de carbone solide par sa dilatation et son évaporation dans le module de refroidissement.

12. Procédé selon la revendication 11, **caractérisé en ce que** le dioxyde de carbone liquide se transforme au moins pour la plus grande partie en dioxyde de carbone neigeux.

13. Procédé selon l'une quelconque des revendications 10 à 12, dans lequel on aspire le dioxyde de carbone essentiellement gazeux hors du module de refroidissement (1) pendant le remplissage du module de refroidissement (1) avec du dioxyde de carbone solide.

14. Procédé selon la revendication 13, dans lequel on commande l'aspiration du dioxyde de carbone essentiellement gazeux hors du module de refroidissement (1) et l'amenée du dioxyde de carbone de telle façon que la pression à l'intérieur du module de refroidissement (1) pendant l'amenée de dioxyde de carbone reste sensiblement constante et corresponde environ à la pression atmosphérique (environ 1 bar).

15. Procédé selon l'une quelconque des revendications 10 à 14, dans lequel on commande la durée de l'amenée du dioxyde de carbone dans le module de refroidissement (1) à travers le module de remplissage et de prélèvement (3) pour amener au module de refroidissement (1) des quantités variables de dioxyde de carbone solide et ainsi régler une conservation au froid d'une durée désirée des substances placées à l'intérieur du récipient de refroidissement (2).

16. Procédé selon l'une quelconque des revendications 10 à 15, dans lequel on utilise le dioxyde de carbone essentiellement gazeux provenant du module de refroidissement (1) pour prérefroidir le dioxyde de carbone liquide.

17. Procédé selon la revendication 16, dans lequel le dioxyde de carbone essentiellement gazeux présente pour le prérefroidissement une température comprise entre -55°C et -50°C.

18. Utilisation d'un dispositif selon l'une quelconque des revendications 1 à 9 ou d'un procédé selon l'une quelconque des revendications 10 à 17 pour la conservation au froid d'une durée limitée de substances sensibles à la température.

19. Utilisation selon la revendication 18 pour le refroidissement de denrées alimentaires.
